# EUROPÄISCHE PATENTSCHRIFT

(11) **EP 3 086 035 B1**
(45) Veröffentlichungstag und Bekanntmachung des Hinweises auf die Patenterteilung: **11.12.2019**
(21) Anmeldenummer: 16160271.9
(22) Anmeldetag: 15.03.2016
(51) Int. Cl.: F23B 60/00

(54) **KLEINFEUERUNGSANLAGE**
SMALL FIRING DEVICE
PETITE INSTALLATION DE COMBUSTION

(30) Priorität: 24.04.2015 DE 202015102047 U
(43) Veröffentlichungstag der Anmeldung: 26.10.2016
(73) Patentinhaber: Erwin Koppe Keramische Heizgeräte GmbH, 92676 Eschenbach i.d. Opf. (DE)
(72) Erfinder: Koppe, Franz, 92676 Eschenbach/Opf. (DE)
(74) Vertreter: Hafner & Kohl Patent- und Rechtsanwälte Partnerschaft mbB

(56) Entgegenhaltungen:
- FR-A1- 3 008 781
- US-A- 4 183 348

## Beschreibung

Die Erfindung/Neuerung betrifft eine mit Festbrennstoff betreibbare Kleinfeuerungsanlage, z.B. in Form einer Einzelfeuerstätte oder eines Heizkessels. Angesprochen sind insbesondere ein Kaminofen, ein Ofeneinsatz, eine Heizkassette, der Brenner einer Heizungsanlage, ein mit Festbrennstoffen beheizbarer Kochherd oder eine Warmwassertherme, die ebenfalls mit Festbrennstoff betrieben werden kann. Derartige Geräte haben einen Brenn- oder Feuerraum, der in einem Gehäuse angeordnet ist. In den Brennraum kann ein Festbrennstoff eingefüllt werden und dort zur Wärmeabgabe abgebrannt werden. Der Brennraum ist über eine Feuerraumöffnung zugänglich und kann durch diese befüllt werden. Die Feuerraumöffnung solcher Geräte ist in der Regel mit einer Türe oder Klappe verschlossen. Es sei an dieser Stelle angemerkt, dass nicht nur eine Türe oder Klappe vorhanden sein kann, weitere Öffnungen zur Belüftung, zur Ascheentnahme und dgl. sind möglich, betreffen aber nicht unmittelbar die vorliegende Erfindung/Neuerung. Angesprochen sind insbesondere Kleinfeuerungsanlagen.

Es ist bekannt, dass beim Öffnen einer Brennraumtüre z. B. eines Kaminofens oder eines Ofeneinsatzes Rauchgase aus dem Brennraum austreten. Dies liegt in der Regel daran, dass insbesondere bei relativ dicht verschlossenen Brennraum sich in dem Brennraum ein Unterdruck aufbaut, der beim Öffnen der Türe zusammenbricht, weswegen durch die sich öffnende oder vollständig geöffnete Türe oder Klappe des Brennraums Rauchgase in erheblichem Maße in die Feuerstättenumgebung austreten können.

FR 3 008 781 A1 beschreibt eine Einzelfeuerstätte mit einem Feuerraum, der mittels einer Tür verschlossen und, beispielsweise zum Nachführen von Brennstoff, geöffnet werden kann. In der Tür kann ein Fenster vorgesehen sein. Aus US 4 183 348 A1 ist ebenfalls eine Einzelfeuerstätte bekannt, die einen Feuerraum aufweist, der durch eine Öffnung zugänglich ist. Die Öffnung kann durch zwei hintereinander angeordnete Paare von Schiebetüren verschlossen werden.

Der Erfindung/Neuerung liegt die Aufgabe zugrunde, eine Einzelfeuerstätte mit den Merkmalen des Oberbegriffes des Anspruches 1 derart auszubilden, dass das lästige Austreten von Rauchgasen beim Öffnen der Feuerraumöffnung weitgehend vermieden wird. Diese Aufgabe wird nach Anspruch 1 dadurch gelöst, dass im Bereich der Feuerraumöffnung eine Teilverschlussanordnung vorgesehen wird, die vor dem vollständigen Öffnen der Türe oder Klappe die Feuerraumöffnung derartig teilweise verschließt oder zumindest verkleinert, dass einerseits ein Rauchgasaustritt unterbleibt oder zumindest verringert ist, andererseits aber ein Nachlegen von Festbrennstoffen durch die verkleinerte Öffnung noch möglich ist, wobei eine durch die Teil-Verschlussanordnung herbeigeführte Verkleinerung der Feuerraumöffnung nach dem Schließen der Türe oder Klappe reduzierbar ist.

In der Ausgestaltung nach Anspruch 2 wird die Aufgabe dadurch gelöst, dass im Bereich der Feuerraumöffnung eine Teilverschlussanordnung vorgesehen wird, die bei dem vollständigen Öffnen der Türe oder Klappe die Feuerraumöffnung derartig teilweise verschließt oder zumindest verkleinert, dass einerseits ein Rauchgasaustritt unterbleibt oder zumindest verringert ist, andererseits aber ein Nachlegen von Festbrennstoffen durch die verkleinerte Öffnung noch möglich ist, wobei die Teil-Verschlussanordnung im Bereich der Feuerraumöffnung an eine Schwenkbewegung der Türe oder Klappe gekoppelt ist, wobei eine durch die Teil- Verschlussanordnung herbeigeführte Verkleinerung der Feuerraumöffnung bei dem Schließen der Türe oder Klappe mit dem Schließen der Türe oder Klappe reduzierbar ist.

Die Erfindung/Neuerung wirkt sich insbesondere bei solchen Einzelfeuerstätten positiv aus, die eine relativ große Feuerraumöffnung haben. Dies ist insbesondere bei Kaminöfen der Fall, bei denen eine Feuerraumtüre mit einem Glaseinsatz versehen ist, der möglichst großflächig angelegt ist, damit ein Blick auf das abbrennende Brenngut im Feuerraum möglich ist. Derartige große Glasflächen in einer Feuerraumtüre erfordern naturgemäß eine große Dimensionierung der Feuerraumtüre selbst und eine große Dimensionierung der Feuerraumöffnung. Insbesondere durch solche große Feuerraumöffnungen tritt Rauchgas aus, wenn eine sie sonst verschließende Türe entriegelt und geöffnet wird.

Mit der Erfindung wurde erkannt, dass eine Verkleinerung derartiger großer Feuerraumöffnungen sich positiv auswirkt, um einen Rauchgasaustritt zu vermeiden, dass die durch die Teilverschlussanordnung herbeigeführte Verkleinerung der Feuerraumöffnung aber beim oder nach dem Schließen der Türe wieder reduziert werden kann, sodass der freie Blick auf das Kaminofenfeuer erhalten bleibt.

In vorteilhafter Ausführung der Erfindung ist die Teilverschlussanordnung als wenigstens eine verschiebbare Platte ausgebildet, die beim Öffnen oder vor dem Öffnen der Feuerraumtüre den lichten Querschnitt der Feuerraumöffnung zumindest teilweise überdeckt und damit einen Rauchgasaustritt verhindert. In Weiterbildung der Erfindung ist es auch möglich, die Teilverschlussanordnung durch mehrere verschiebbare Platten oder Plattensegmente auszubilden, die nach Art einer Blende die Feuerraumöffnung wenigstens teilweise überdecken können. Diese mehreren Platten können auf unterschiedliche Weise zusammenwirken, denkbar ist es, dass von unten eine oder mehrere Platte(n) hochgezogen wird (werden) und von oben eine oder mehrere Platte (n) abgesenkt wird oder werden, sodass der Feuerraumöffnungsquerschnitt von oben und unten eingeengt wird. Genauso ist es aber auch möglich, Plattenelemente oder - segmente von den Seiten der Feuerraumöffnung heranzuführen und quasi nach Art einer Ring- oder Irisblende eine Verkleinerung der Feuerraumöffnung herbeizuführen.

Die mehreren Platten der Teilverschlussöffnung können hinsichtlich ihrer Bewegung aneinander zwangsgekoppelt sein, d. h. dass eine Platte die Bewegung der anderen Platte(n) mit beeinflusst. Denkbar ist es auch, dass beim Hochziehen einer ersten Platte der Teilverschlussanordnung zur Verkleinerung der Feuerraumöffnung eine zweite, an die erste Platte angekoppelte Platte mit hochgezogen wird, sodass eine Verkleinerung der Feuerraumöffnung von unten durch zwei oder mehrere aneinanderhängende Platten erfolgt, gleichsam wie bei einer hochgezogenen mehrteiligen Jalousie. Dies führt in vorteilhafter Weise auch dazu, dass glühendes Brenngut, das sich im Bereich der geschlossenen Feuerraumtüre angelagert hat, beim Öffnen der Feuerraumtüre nicht aus der Einzelfeuerstätte herausfallen kann und ggf. im Umgebungsbereich der Einzelfeuerstätte einen Brand verursacht. Es liegt auch im Rahmen der Erfindung, einen vorhandenen Stehrost im Bereich einer Feuerraumöffnung hochzuziehen oder als Teil einer Teilverschlussanordnung zu verwenden, um den angestrebten Effekt einer Rauchgasaustrittsreduzierung zu erreichen.

Um die Handhabung und Gangbarkeit der Elemente der Teilverschlussanordnung zu erleichtern, ist es vorteilhaft, die Bewegung der Einzelelemente zu unterstützen, z. B. durch Federkraft, Gewichte, Gasfedern und dgl.. Dabei können z. B. durch eine oder mehrere Federn oder Ähnliches, die die Elemente der Teilverschlussanordnung in Teilverschlussstellung vorspannen, die Elemente quasi mit sehr geringer Handkraft nach oben gezogen werden.

Ist die Türe oder Klappe des Feuerraums mit einem Glaseinsatz versehen, was bei vielen Kaminöfen heute der Fall ist, dann ist es aus optischen Gründen vorteilhaft, wenn die Elemente der Teilverschlussanordnung in Öffnungsstellung außerhalb der Fläche des Glaseinsatzes in der Türe oder Klappe angeordnet sind.

Die Teilverschlussanordnung kann ein Betätigungselement mit einem Griff aufweisen, das bei geschlossener Türe oder Klappe verriegelt oder in Öffnungsstellung blockiert ist. Erst dann, wenn die Türe etwas entriegelt und dann etwas geöffnet wird, kann der Teilverschlussmechanismus aktiviert werden und eine Verkleinerung der Feuerraumöffnung zur Vermeidung eines Rauchgasaustrittes herbeigeführt werden.

Erfindungsgemäß ist die Teilverschlussanordnung im Bereich der Feuerraumöffnung an die Schwenkbewegung einer Feuerraumtüre oder Klappe gekoppelt, sodass gesonderte Griffelemente überhaupt nicht erforderlich werden. Wird die Feuerraumtüre geöffnet, dann schieben sich synchron oder - durch eine Freigabe einer Federvorspannung die Elemente der Teilverschlussanordnung in ihre Teilschließstellung und verringern damit einen Rauchgasaustritt, der bereits in einem sehr frühen Stadium der Türöffnung eintreten kann.

Durch diese Zwangskopplung wird dann auch vermieden, dass an der Feuerraumtüre angelagertes brennendes Gut vor die Einzelfeuerstätte fällt und eine gefährliche Brandsituation herbeiführen kann.

In einer Ausführungsform ist es möglich, das Teilverschlusselement in Öffnungsstellung hinter einer unter der Türe oder Klappe angeordneten Frontplatte des Ofengehäuses unterzubringen. Dort ist meist ausreichend Platz, um auch großflächige Plattenelemente anzuordnen, die dann vor oder beim Öffnen der Türe hochgezogen oder hochgeschoben werden können. Diese Plattenelemente können so untergebracht werden, dass sie unterhalb der unteren Kante eines Glaseinsatzes angeordnet sind und aus dieser Ausgangsstellung in die Teilverschlussstellung emporgehoben werden können.

In einer anderen Ausführungsform ist es möglich, die Elemente der Teilverschlussanordnung an der Innenfläche der Türe selbst anzubringen, wenn dort z. B. unter einem Glaseinsatz ausreichend Platz ist.

Eine weitere Ausführungsform sieht vor, dass die als wenigstens eine verschiebbare Platte ausgebildete Teilverschlussanordnung vor oder hinter einer Zwischenwandung des Ofengehäuses angeordnet ist, die von der geschlossenen Türe oder Klappe der Feuerraumöffnung überdeckt wird. Eine derartige Ausbildung kann vorteilhafter Weise durch ein Übertragungselement aktiviert werden, das mit der Schwenkbewegung der Türe zwangsgekoppelt ist.

Aus ästhetischen Gründen kann es vorteilhaft sein, wenn die Teilverschlussanordnung bzw. ihre Verschlussplatten oder Teile entsprechend der Ausformung der Front der Einzelfeuerstätte oder der Türe oder Klappe ausgeformt, insbesondere gebogen sind.

Die Erfindung/Neuerung ist anhand vorteilhafter Ausführungsbeispiele in den Zeichnungsfiguren näher erläutert. Diese zeigen:
- Fig. 1: eine erste Ausführungsform einer Einzelfeuerstätte in Form eines Kaminofens in einer Ausgangsposition;
- Fig. 2: einen Kaminofen gemäß Fig. 1 mit teilweise verschlossener Feuerraumöffnung und geschlossener Türe;
- Fig. 3: eine Darstellung gemäß Fig. 2 mit weiter geschlossener Feuerraumöffnung und geschlossener Feuerraumtüre;
- Fig. 4: eine Darstellung gemäß Fig. 3, aber mit geöffneter Feuerraumtüre;
- Fig. 5: eine Detaildarstellung gemäß Fig. 2;
- Fig. 6: eine Detaildarstellung gemäß Fig. 3;
- Fig. 7: eine modifizierte Ausführungsform mit geschlossener Feuerraumtüre und geöffneter Teilverschlussanordnung;
- Fig. 8: einen Kaminofen gemäß Fig. 7 mit teilweise verschlossener Feuerraumöffnung und geöffneter Feuerraumtüre;
- Fig. 9: eine Darstellung einer höhenverschiebbaren Anordnung einer Teilverschlussanordnung.

In Zeichnungsfigur 1 ist ein Kaminofen 1 dargestellt, bei dem in einem Gehäuse 2 ein Feuerraum 3 angeordnet ist, in dem Festbrennstoff abgebrannt werden kann. Der Feuerraum 3 weist eine Feuerraumöffnung auf, die durch eine Türe 5 verschlossen werden kann. Die Türe 5 ist an einer Frontseite des Gehäuses 2 angebracht und erstreckt sich über einen wesentlichen Teil der Frontseite. Es sei angemerkt, dass auch weit kleinere Türen oder Klappen im Rahmen der Erfindung/Neuerung liegen.

Im Bereich der Deckseite 7 des Gehäuses 2 ist ein Rauchgasrohranschlussflansch 8 angeordnet.

Im Bereich der Feuerraumöffnung 4 ist eine Teilverschlussanordnung 9 vorgesehen, die vor oder bei dem vollständigen Öffnen der Türe 5 der Feuerraumöffnung 4 derartig in eine Teilverschlussstellung überführt werden kann, dass durch den verbleibenden Öffnungsbereich 10 eine Zuführung von Festbrennstoff in den Feuerraum 3 noch ermöglicht ist. Die Zeichnungsfiguren 1 - 3 zeigen den Kaminofen 1 mit geschlossener Türe 5, wobei in Figur 1 die Teilverschlussanordnung 9 vollständig geöffnet ist, in Figur 2 etwas weiter zugezogen ist, in Figur 3 bereits in eine Teilverschlussendstellung gebracht ist. In Figur 4 ist die in Teilverschlussstellung befindliche Teilverschlussanordnung 9 bei geöffneter Türe 5 der Feuerraumöffnung 4 zu sehen. Die Teilverschlussanordnung 9 umfasst wenigstens eine verschiebbare Platte 11 oder ein Gitterelement, wobei diese verschiebbare Platte 11 oder das Gitterelement oder weitere Platten auch als Wirbelblech oder Wirbelbleche bezeichnet werden können.

Bei der in den Zeichnungsfiguren 1 - 6 dargestellten Ausführungsform wirken mehrere verschiebbare Platten 11 als Teilverschlussanordnung 9 zusammen. Insbesondere in Figur 6 ist deutlich zu sehen, dass von unten eine erste Platte 11a hochgezogen wird, an diese Platte 11a ist eine weitere Platte angehängt, die mit der teilhochgezogenen Platte 11a ebenfalls hochgezogen wird. Die beiden Platten 11a und 11b bilden gleichsam eine Mehrplatten-Blende. Eine dritte Platte 11c kann aus dem oberen Bereich als Wirbelblech abgesenkt werden. Um dem Gewicht der Platten beim Hochziehen oder Absenken entgegenzuwirken, kann die jeweilige Bewegung durch eine Feder 20 unterstützt werden, wie sie beispielsweise in Figur 9 lediglich angedeutet ist.

Bei dem Ausführungsbeispiel gemäß Figuren 1 - 6 ist die Türe 5 der Feuerraumöffnung 4 mit einem Glaseinsatz 15 versehen. Die Platten 11 der Teilverschlussanordnung 9 liegen in Öffnungsstellung außerhalb der Fläche des Glaseinsatzes 15, so dass sie einen Durchblick durch den Glaseinsatz nicht behindern können. Die Teilverschlussanordnung 9 kann ein Betätigungselement 16 aufweisen, mit dem die Platten entweder einzeln oder zusammenhängend von der Öffnungsstellung in die Teilverschlussstellung überführt werden können. Es ist möglich, dass die Teilverschlussanordnung 9 bei geschlossener Türe 5 verriegelt oder in der Öffnungsstellung blockiert ist. Das Betätigungselement 16 kann bei geschlossener Türe 5 teilweise hinter der Fläche der Türe 5 angeordnet sein und durchgreift bei teilgeöffneter Türe 5 einen seitlichen Spalt der Türe 5.

Bei dem in den Zeichnungsfiguren 1 - 6 ist die Teilverschlussanordnung 9 hinter einer Zwischenwandung 21 angeordnet, die von der Türe 5 des Kaminofens 1 überdeckt wird und in deren oberen Bereich die Feuerraumöffnung 4 vorgesehen ist. Unter der Feuerraumöffnung 4 ist eine Belüftungsöffnung 13 vorgesehen, der Luftstrom durch diese Belüftungsöffnung 13 kann durch ein variables Verschlusselement 14 in dem unteren Bereich der Türe 5 geregelt werden.

Die Teilverschlussanordnung 9 ist bei dem in Zeichnungsfiguren 1 - 4 dargestellten Ausführungsbeispiel hinter der Zwischenwandung 21 angeordnet und kann parallel zu dieser zum bereichsweisen Verschluss der Feuerraumöffnung 4 hochgezogen oder abgesenkt werden.

Bei dem in den Zeichnungsfiguren 7 - 9 ist das Teilverschlusselement 9 in Öffnungsstellung hinter einer unter der Türe 5 angeordneten Frontplatte 30 des Ofengehäuses 2 angeordnet und kann hinter dieser hochgezogen werden, um die Feuerraumöffnung 4, die in Figur 8 mit der Klammer angedeutet ist, teilweise zu verschließen.

Es ist denkbar, dass die Verschlussbewegung der Teilverschlussanordnung 9 an die Öffnungsschwenkbewegung der Türe 5 der Feuerraumöffnung 4 zwangsweise angekoppelt ist. Dies kann durch unterschiedliche, nicht näher dargestellte Mechanismen geschehen, zum einen ist es möglich, an der Türe 5 einen Hebel oder Zug anzuordnen, der die Teilverschlussanordnung 9 beim Öffnen der Türe 5 anhebt oder absenkt oder seitlich in den Querschnittsbereich der Feuerraumöffnung 4 einschiebt. Andere Möglichkeiten ergeben sich durch Seilzüge Getriebe und/oder Hebel und dergleichen.

In den Zeichnungsfiguren sind lediglich sich in vertikaler Richtung bewegende Platten 11 der Teilverschlussanordnung 9 dargestellt. Es ist aber auch möglich, sowohl von unten hochschieb- oder hochziehbare Platten 11 mit sich absenkenden Platten 11 oder seitlich in die Feuerraumöffnung hineinschiebenden Platten zu koppeln. Genauso ist es möglich, bei entsprechender Gestaltung der Feuerraumöffnung 4 eine Ringblende vorzusehen, die beim Öffnen den Querschnitt der Feuerraumöffnung 4 so verkleinert, dass der Austritt von Rauchgasen entweder verhindert oder zumindest reduziert wird.

## Patentansprüche

1. Mit Festbrennstoff betreibbare Einzelfeuerstätte, insbesondere Kaminofen (1), Ofeneinsatz, Brenner einer Heizungsanlage, Kochherd oder Warmwassertherme, mit
- einem in einem Gehäuse (2) angeordneten Feuerraum (3) zur Aufnahme des Festbrennstoffes mit wenigstens einer durch eine Türe (5) oder Klappe verschließbaren Feuerraumöffnung (4) zur Zuführung des Festbrennstoffes in den Innenbereich des Feuerraums (3), wobei eine Teil-Verschlussanordnung (9) im Bereich der Feuerraumöffnung (4) angeordnet ist, die
- vor dem vollständigen Öffnen der Türe (5) oder Klappe der Feuerraumöffnung (4) derartig in eine Teilverschlussstellung überführbar ist, dass durch den verbleibenden Öffnungsbereich eine Zuführung von Festbrennstoff in den Feuerraum (3) ermöglicht ist, **dadurch gekennzeichnet, dass** eine durch die Teil-Verschlussanordnung (9) herbeigeführte Verkleinerung der Feuerraumöffnung (4) nach dem Schließen der Türe (5) oder Klappe reduzierbar ist.

2. Mit Festbrennstoff betreibbare Einzelfeuerstätte, insbesondere Kaminofen (1), Ofeneinsatz, Brenner einer Heizungsanlage, Kochherd oder Warmwassertherme, mit
- einem in einem Gehäuse (2) angeordneten Feuerraum (3) zur Aufnahme des Festbrennstoffes mit wenigstens einer durch eine Türe (5) oder Klappe verschließbaren Feuerraumöffnung (4) zur Zuführung des Festbrennstoffes in den Innenbereich des Feuerraums (3), wobei eine Teil-Verschlussanordnung (9) im Bereich der Feuerraumöffnung (4) angeordnet ist, die
- bei dem vollständigen Öffnen der Türe (5) oder Klappe der Feuerraumöffnung (4) derartig in eine Teilverschlussstellung überführbar ist, dass durch den verbleibenden Öffnungsbereich eine Zuführung von Festbrennstoff in den Feuerraum (3) ermöglicht ist, **dadurch gekennzeichnet, dass** die Teil-Verschlussanordnung (9) im Bereich der Feuerraumöffnung (4) an eine Schwenkbewegung der Türe (5) oder Klappe gekoppelt ist, wobei eine durch die Teil-Verschlussanordnung (9) herbeigeführte Verkleinerung der Feuerraumöffnung (4) bei dem Schließen der Türe (5) oder Klappe mit dem Schließen der Türe (5) oder Klappe reduzierbar ist.

3. Einzelfeuerstätte nach Anspruch 1 oder 2, **dadurch gekennzeichnet, dass** die Teil-Verschlussanordnung (9) als wenigstens eine verschiebbare Platte (11) ausgebildet ist.

4. Einzelfeuerstätte nach Anspruch 3, **dadurch gekennzeichnet, dass** die Teil-Verschlussanordnung (9) von mehreren verschiebbaren Platten (11a, 11b, 11c) gebildet wird, die nach Art einer Blende die Feuerraumöffnung (4) wenigstens teilweise überdecken.

5. Einzelfeuerstätte nach Anspruch 1 oder 2, **dadurch gekennzeichnet, dass** die Teil-Verschlussanordnung (9) wenigstens ein vertikal verschiebbares und/oder ein horizontal verschiebbares Verschlusselement aufweist.

6. Einzelfeuerstätte nach einem der vorhergehenden Ansprüche, **dadurch gekennzeichnet, dass** die Teil-Verschlussanordnung (9) durch eine Feder (20) in Verschlussstellung vorgespannt ist oder die Überführung der Teil-Verschlussanordnung (9) in die Verschlussstellung durch die Feder (20) unterstützt ist.

7. Einzelfeuerstätte nach einem der Ansprüche 3 bis 6, **dadurch gekennzeichnet, dass** die Türe (5) oder Klappe der Feuerraumöffnung (4) mit einem Glaseinsatz (15) versehen ist und die wenigstens eine verschiebbare Platte (11) der Teil-Verschlussanordnung (9) in Öffnungsstellung außerhalb der Fläche des Glaseinsatzes (15) angeordnet sind.

8. Einzelfeuerstätte nach einem der vorhergehenden Ansprüche, **dadurch gekennzeichnet, dass** die Teil-Verschlussanordnung (9) ein Betätigungselement (16) aufweist, das bei geschlossener Türe (5) oder Klappe verriegelt oder in Öffnungsstellung blockiert ist.

9. Einzelfeuerstätte nach Anspruch 8, **dadurch gekennzeichnet, dass** das Betätigungselement der Verschlussanordnung (9) bei geschlossener Türe (5) oder Klappe teilweise hinter der Fläche der Türe (5) oder Klappe angeordnet ist und bei teilgeöffneter Türe (5) einen seitlichen Spalt der teilgeöffneten Türe (5) oder Klappe durchgreift.

10. Einzelfeuerstätte nach Anspruch 1 oder 2, **dadurch gekennzeichnet, dass** das Teil-Verschlusselement (9) in Öffnungsstellung hinter einer unter der Türe (5) oder Klappe angeordneten Frontplatte (30) des Ofengehäuses (2) angeordnet ist.

11. Einzelfeuerstätte nach einem der Ansprüche 3, 4, 6-9, **dadurch gekennzeichnet, dass** die Seitenkanten der wenigstens einen verschiebbaren Platte (11) in vertikal verlaufenden Führungselementen im Ofengehäuse (2) geführt sind.

12. Einzelfeuerstätte nach einem der vorhergehenden Ansprüche, **dadurch gekennzeichnet, dass** mehrere verschiebbare Platten (11a, 11b, 11c) hinsichtlich ihrer vertikalen oder horizontalen Bewegung aneinander zwangsgekoppelt sind.

13. Einzelfeuerstätte nach einem der vorhergehenden Ansprüche, **dadurch gekennzeichnet, dass** die Verschlussbewegung der Teil-Verschlussanordnung (9) an die Öffnungsschwenkbewegung der Türe (5) oder Klappe der Feuerraumöffnung (4) zwangsgekoppelt ist.

14. Einzelfeuerstätte nach einem der Ansprüche 3, 4, 6-9, 11-13, **dadurch gekennzeichnet, dass** die als wenigstens eine verschiebbare Platte (11) ausgebildete Teil-Verschlussanordnung (9) hinter einer Zwischenwandung (21) des Ofengehäuses (2) angeordnet ist, die von der geschlossenen Türe (5) oder Klappe der Feuerraumöffnung (4) überdeckt ist.

15. Einzelfeuerstätte nach einem der vorhergehenden Ansprüche, **dadurch gekennzeichnet, dass** an einer Kante oder einem Scharnierelement der Türe (5) ein Übertragungselement angeordnet ist, das zur Einleitung der Schließbewegung an der Teil-Verschlussanordnung (9) beim Öffnungsvorgang der Türe (5) angelenkt ist.

16. Einzelfeuerstätte nach einem der vorhergehenden Ansprüche, **dadurch gekennzeichnet, dass** die Teil-Verschlussanordnung (9) entsprechend der Ausformung der Front der Einzelfeuerstätte oder der Türe (5) oder Klappe ausgeformt, insbesondere gebogen ist.

## Claims

1. Single-source furnace, in particular stove (1), oven insert, burner for a heating installation, cooking stove, or hot-water boiler, that can be operated using solid fuel, comprising
- a combustion chamber (3) arranged in a housing (2), for receiving the solid fuel, with at least one combustion chamber opening (4) that can be closed by a door (5) or hatch and that is intended for supplying the solid fuel into the interior of the combustion chamber (3), wherein a partial closure assembly (9) is arranged in the region of the combustion chamber opening (4), which
- can be transferred into a partial closure position, prior to the door (5) or hatch of the combustion chamber opening (4) being completely opened, such that the remaining opening region allows for solid fuel to be supplied into the combustion chamber (3), **characterised in that** a reduction in the size of the combustion chamber opening (4) brought about by the partial closure assembly (9) can be reduced following closure of the door (5) or hatch.

2. Single-source furnace, in particular stove (1), oven insert, burner for a heating installation, cooking stove, or hot-water boiler, that can be operated using solid fuel, comprising
- a combustion chamber (3) arranged in a housing (2), for receiving the solid fuel, with at least one combustion chamber opening (4) that can be closed by a door (5) or hatch and that is intended for supplying the solid fuel into the interior of the combustion chamber (3), wherein a partial closure assembly (9) is arranged in the region of the combustion chamber opening (4), which
- can be transferred into a partial closure position, when the door (5) or hatch of the combustion chamber opening (4) is completely opened, such that the remaining opening region allows for solid fuel to be supplied into the combustion chamber (3), **characterised in that** the partial closure assembly (9) is coupled to a pivot movement of the door (5) or hatch in the region of the combustion chamber opening (4), wherein a reduction in the size of the combustion chamber opening brought about by the partial closure assembly (9) when closing the door (5) or hatch can be reduced by closing the door (5) or hatch.

3. Single-source furnace according to claim 1 or 2, **characterised in that** the partial closure assembly (9) is formed as at least one displaceable plate (11).

4. Single-source furnace according to claim 3, **characterised in that** the partial closure assembly (9) is formed of a plurality of displaceable plates (11a, 11b, 11c) which cover the combustion chamber opening (4) at least in part, in the manner of a faceplate.

5. Single-source furnace according to claim 1 or 2, **characterised in that** the partial closure assembly (9) comprises at least one vertically displaceable and/or one horizontally displaceable closure element.

6. Single-source furnace according to any of the preceding claims, **characterised in that** the partial closure assembly (9) is pre-loaded in the closure position by means of a spring (20), or the transfer of the partial closure assembly (9) into the closure position is assisted by the spring (20).

7. Single-source furnace according to any of claims 3 to 6, **characterised in that** the door (5) or hatch of the combustion chamber opening (4) is provided with a glass insert (15) and the at least one displaceable plate (11) of the partial closure assembly (9) is arranged outside of the surface of the glass insert (15) when in the open position.

8. Single-source furnace according to any of the preceding claims, **characterised in that** the partial closure assembly (9) comprises an actuation element (16) which is locked or is blocked in the open position when the door (5) or hatch is closed.

9. Single-source furnace according to claim 8, **characterised in that** the actuation element of the closure assembly (9) is arranged behind the surface of the door (5) or hatch, in part, when the door (5) or hatch is closed, and, when the door (5) is partially opened, passes through a lateral gap of the partially opened door (5) or hatch.

10. Single-source furnace according to claim 1 or 2, **characterised in that,** in the open position, the partial closure element (9) is arranged behind a front plate (30) of the furnace housing (2) that is arranged under the door (5) or hatch.

11. Single-source furnace according to any of claims 3, 4 or 6-9, **characterised in that** the lateral edges of the at least one displaceable plate (11) are guided in vertically extending guide elements in the furnace housing (2).

12. Single-source furnace according to any of the preceding claims, **characterised in that** a plurality of displaceable plates (11a, 11b, 11c) are coupled to one another with respect to the vertical or horizontal movement thereof by force.

13. Single-source furnace according to any of the preceding claims, **characterised in that** the closure movement of the partial closure assembly (9) is coupled to the opening pivot movement of the door (5) or hatch of the combustion chamber opening (4) by force.

14. Single-source furnace according to any of claims 3, 4, 6-9 or 11-13, **characterised in that** the partial closure assembly (9) designed as at least one displaceable plate (11) is arranged behind an intermediate wall (21) of the furnace housing (2), which wall is covered by the closed door (5) or hatch of the combustion chamber opening (4).

15. Single-source furnace according to any of the preceding claims, **characterised in that** a transmission element is arranged on an edge or a hinge element of the door (5), which transmission element is hinged to the partial closure assembly (9), during the opening process of the door (5), in order to initiate the closure movement.

16. Single-source furnace according to any of the preceding claims, **characterised in that** the partial closure assembly (9) is shaped, in particular bent, in a manner corresponding to the shaping of the front of the single-source furnace or of the door (5) or hatch.

## Revendications

1. Foyer individuel pouvant fonctionner avec du combustible solide, en particulier poêle (1), insert, brûleur d'une installation de chauffage, cuisinière ou chaudière, avec
- une chambre d'incinération (3) disposée dans un boîtier (2), servant à recevoir le combustible solide avec au moins une ouverture de chambre d'incinération (4), pouvant être fermée par une porte (5) ou une trappe, servant à amener le combustible solide dans la zone intérieure de la chambre d'incinération (3), dans lequel un ensemble de fermeture partielle (9) est disposé dans la zone de l'ouverture de chambre d'incinération (4), qui
- peut être transféré avant l'ouverture totale de la porte (5) ou de la trappe de l'ouverture de chambre d'incinération (4) de telle manière dans une position de fermeture partielle qu'une amenée de combustible solide dans la chambre d'incinération (3) est possible par la zone d'ouverture restante, **caractérisé en ce qu'**une diminution, provoquée par l'ensemble de fermeture partielle (9), de l'ouverture de chambre d'incinération (4) peut être réduite après la fermeture de la porte (5) ou de la trappe.

2. Foyer individuel pouvant fonctionner avec du combustible solide, en particulier cheminée (1), insert, brûleur d'une installation de chauffage, cuisinière ou chaudière, avec
- une chambre d'incinération (3), disposée dans un boîtier (2), servant à recevoir le combustible solide avec au moins une ouverture de chambre d'incinération (4) pouvant être fermée par une porte (5) ou une trappe, servant à amener le combustible solide dans la zone intérieure de la chambre d'incinération (3), dans lequel un ensemble de fermeture partielle (9) est disposé dans la zone de l'ouverture de chambre d'incinération (4),
- qui peut être transféré lors de l'ouverture totale de la porte (5) ou de la trappe de l'ouverture de la chambre d'incinération (4) de telle manière dans une position de fermeture partielle qu'une amenée de combustible solide dans la chambre d'incinération (3) est rendue possible par la zone d'ouverture restante, **caractérisé en ce que** l'ensemble de fermeture partielle (9) est couplé dans la zone de l'ouverture de chambre d'incinération (4) à un déplacement par pivotement de la porte (5) ou de la trappe, dans lequel une diminution, provoquée par l'ensemble de fermeture partielle (9), de l'ouverture de chambre d'incinération (4) peut être réduite lors de la fermeture de la porte (5) ou de la trappe avec la fermeture de la porte (5) ou de la trappe.

3. Foyer individuel selon la revendication 1 ou 2, **caractérisé en ce que** l'ensemble de fermeture partielle (9) est réalisé sous la forme d'une plaque (11) pouvant être coulissée.

4. Foyer individuel selon la revendication 3, **caractérisé en ce que** l'ensemble de fermeture partielle (9) est formé par plusieurs plaques (11a, 11b, 11c) pouvant être coulissées, qui recouvrent au moins en partie l'ouverture de chambre d'incinération (4) à la manière d'un diaphragme.

5. Foyer individuel selon la revendication 1 ou 2, **caractérisé en ce que** l'ensemble de fermeture partielle (9) présente au moins un élément de fermeture pouvant être coulissé de manière verticale et/ou un élément de fermeture pouvant être coulissé de manière horizontale.

6. Foyer individuel selon l'une quelconque des revendications précédentes, **caractérisé en ce que** l'ensemble de fermeture partielle (9) est précontraint en position de fermeture par un ressort (20) ou le transfert de l'ensemble de fermeture partielle (9) dans la position de fermeture est soutenu par le ressort (20).

7. Foyer individuel selon l'une quelconque des revendications 3 à 6, **caractérisé en ce que** la porte (5) ou la trappe de l'ouverture de chambre d'incinération (4) est pourvue d'un insert en verre (15), et l'au moins une plaque (11) pouvant être coulissée de l'ensemble de fermeture partielle (9) est disposée en position d'ouverture à l'extérieur de la surface de l'insert en verre (15).

8. Foyer individuel selon l'une quelconque des revendications précédentes, **caractérisé en ce que** l'ensemble de fermeture partielle (9) présente un élément d'actionnement (16), qui est verrouillé lorsque la porte (5) ou la trappe est fermée ou est bloqué en position d'ouverture.

9. Foyer individuel selon la revendication 8, **caractérisé en ce que** l'élément d'actionnement de l'ensemble de fermeture (9) est disposé lorsque la porte (5) ou la trappe est fermée en partie après la surface de la porte (5) ou de la trappe et traverse lorsque la porte (5) est fermée en partie une fente latérale de la porte (5) ou trappe ouverte partiellement.

10. Foyer individuel selon la revendication 1 ou 2, **caractérisé en ce que** l'élément de fermeture partielle (9) est disposé en position d'ouverture après une plaque frontale (30), disposée sous la porte (5) ou la trappe, du carter de four (2).

11. Foyer individuel selon l'une quelconque des revendications 3, 4, 6 - 9, **caractérisé en ce que** les arêtes latérales de l'au moins une plaque (11) pouvant être coulissée sont guidées dans des éléments de guidage, s'étendant de manière verticale, dans le boîtier de four (2).

12. Foyer individuel selon l'une quelconque des revendications précédentes, **caractérisé en ce que** plusieurs plaques (11a, 11b, 11c) pouvant être coulissées sont couplées de manière forcée les unes au niveau des autres eu égard à leur déplacement vertical ou horizontal.

13. Foyer individuel selon l'une quelconque des revendications précédentes, **caractérisé en ce que** le déplacement de fermeture de l'ensemble de fermeture partielle (9) est couplé de manière forcée au déplacement par pivotement d'ouverture de la porte (5) ou de la trappe de l'ouverture de chambre d'incinération (4).

14. Foyer individuel selon l'une quelconque des revendications 3, 4, 6 - 9, 11 - 13, **caractérisé en ce que** l'ensemble de fermeture partielle (9) réalisé sous la forme d'au moins une plaque (11) pouvant être coulissée est disposé après une paroi intermédiaire (21) du boîtier de four (2), qui est recouverte par la porte (5) ou trappe fermée de l'ouverture de chambre d'incinération (4).

15. Foyer individuel selon l'une quelconque des revendications précédentes, **caractérisé en ce qu'**est disposé au niveau d'une arête ou d'un élément de charnière de la porte (5) un élément de transmission, qui est articulé pour imprimer le déplacement de fermeture sur l'ensemble de fermeture partielle (9) lors de l'opération d'ouverture de la porte (5).

16. Foyer individuel selon l'une quelconque des revendications précédentes, **caractérisé en ce que** l'ensemble de fermeture partielle (9) est formé, en particulier est cintré, de manière à correspondre à la mise en forme de l'avant du foyer individuel ou de la porte (5) ou de la trappe.
